# EUROPÄISCHE PATENTSCHRIFT

(11) **EP 0 296 358 B1**
(45) Veröffentlichungstag und Bekanntmachung des Hinweises auf die Patenterteilung: **15.05.1991**
(21) Anmeldenummer: 88107923.0
(22) Anmeldetag: 18.05.1988
(51) Int. Cl.: F02D 1/04

(54) **Einrichtung zur Verbesserung des dynamischen Verhaltens des Reglers einer Verteilereinspritzpumpe**
Device improving the dynamic behaviour of a governor of a distributor-type fuel injection pump
Dispositif améliorant le comportement dynamique d'un régulateur de pompe à injection distributrice

(30) Priorität: 20.06.1987 DE 3720466
(43) Veröffentlichungstag der Anmeldung: 28.12.1988
(73) Patentinhaber: ROBERT BOSCH GMBH, 70442 Stuttgart (DE)
(72) Erfinder: Höfer, Gerald,Ing., D-8202 Bad Aibling (DE); Karle, Anton, Dipl.-Ing., D-7250 Leonberg (DE); Piwonka, Fridolin, Dr. Dipl.-Ing., D-7145 Markgröningen (DE)

(56) Entgegenhaltungen:
- EP-A- 0 166 931
- DE-A- 2 349 692
- DE-A- 3 322 214
- DE-A- 3 500 341
- GB-A- 2 090 430
- PATENT ABSTRACTS OF JAPAN, Band 7, Nr. 9 (M-185)[1154], 14. Januar 1983; & JP-A-57 168 026 (NISSAN JIDOSHA K.K.) 16-10-1982

## Beschreibung

### Krafstoffeinspritzpumpe für Brennkraftmaschine

### Stand der Technik

Die Erfindung geht aus von einer Kraftstoffeinspritzpumpe nach der Gattung des Patentanspruchs 1. Bei einer durch die DE-A-33 22 214 bekannten Kraftstoffeinspritzpumpe dieser Art greift ein Fliehkraftdrehzahlsignalgeber an einem Reglerhebel des Drehzahlregler an, an dem eine willkürlich verstellbare Regelfeder angelenkt ist, die über einen Federteller und einen zwischen diesem und dem Reglerhebel spannbare als Druckfeder ausgebildete Leerlauffeder auf den Reglerhebel wirkt und von der drehzahlabhängigen Stellkraft des Drehzahlsignalgebers gespannt wird. Parallel zu diesen Federn,dem Drehzahlsignalgeber entgegenwirkend/ist eine weitere Druckfeder vorgesehen, die auf den Reglerhebel wirkt und als zweite Leerlauffeder mit einem von einer Drehzahlregeleinrichtung verstellbaren Stützteller versehen ist. Damit soll eine stabile Leerlaufdrehzahl insbesondere bei zuschaltbarem erhöhtem Leistungsbedarf durch Zusatzaggregate einhaltbar sein

Ein Kraftfahrzeug stellt aufgrund der elastischen Aufhängung von Brennkraftmaschine und Fahrwerk ein schwingungsfähiges Gebilde dar, das bei Störeinflüssen zu mehr oder weniger gedämpften Schwingungen angeregt werden kann. Störeinflüsse sind z.B. ein Kraftstoffmengensprung bei der Kraftstoffzumeßrate, mit der Brennräume der Brennkraftmaschine versorgt werden oder ein von außen, z.B. durch ein Schlagloch in der Fahrbahn verursachter Momentensprung des Fahrwiderstandes. Die Schwingungen, die sich z.B. durch Drehzahländerungen oder Relativbewegungen zwischen Brennkraftmaschine und Karosserie unangenehm bemerkbar machen, liegen normalerweise zwischen 1 und 8 Hz, vorzugsweise um 5 Hz und werden als Ruckeln bezeichnet. Im Ergebnis sind es Längsschwingungen in Fahrtrichtung des Fahrzeuges, die durch Reaktion des Fahrers über das Gaspedal aufgeschaukelt werden und durch weiche Fahrzeugaufhängungen begünstigt werden. Kennzeichnend ist dabei vor allem die Phasenverschiebung zwischen auftretender Drehzahl bzw. Fahrgeschwindigkeit und Kraftstoffzumeßmenge.

Um ein eingangs genanntes Ruckeln zu unterdrücken, ist es gemäß DE-OS 34 27 224 bekannt, ein aus einer Differenzierung schneller Relativbewegungen gebildetes Ruckelkorrektursignal als Stellgröße auf einen Verstellhebel der Kraftstoffeinspritzpumpe wirken zu lassen.

Durch die GB-A-20 90 430 ist ferner bekannt, bei einer Kraftstoffeinspritzpumpe, die einen durch einen Drehzahlsignalgeber gegen eine Hauptregelfederanordnung und eine parallel dazu ortsfest abgestützte Leerlauffeder verstellbaren Reglerhebel aufweist, die Bewegungsübertragung vom Reglerhebel auf das Mengenverstellorgan über einen Dashpot in Verbindung mit einem Schleppglied zu bewerkstelligen. Durch diese Einrichtung werden schnelle Reglerhebelverstellungen, die vom Drehzahlsignalgeber bewirkt werden, schnell auf das Mengenverstellorgan übertragen und ein konstruktiv vorgesehener Leerhub für langsame Verstellung ausgeschaltet. Im Prinzip in gleicher Weise wirkend ist bei der durch die EP-A-0 166 931 bekannten Kraftstoffeinspritzpumpe ein Stoßdämpfer in Reihe zwischen Drehzahlsignalgeber und Regelfeder geschaltet und trennt zwei verschieden harte in Reihe liegende Leerlauffedern, um bei schnellen Drehzahländerungen eine andere Federcharakteristik zur Wirkung kommen zu lassen als bei langsamen Drehzahländerungen.

### Vorteile der Erfindung

Die erfindungsgemäße Kraftstoffeinspritzpumpe mit den kennzeichnenden Merkmalen des Anspruches 1 hat demgegenüber den Vorteil, daß der Regler bei langsamen, also nicht ruckelnden Drehzahländerungen wie ein Regler mit Teillastmengenverstellung wie er bei Fahrzeugmotoren häufig Anwendung findet, z.B. wie ein Enddrehzahlregler, arbeitet. Eine geringe Verstellung des Verstellhebels bewirkt eine entsprechende Regelschieberwegänderung ohne Fahrpedalleerwege. Während bei schnellen Drehzahländerungen die zu einer ebenso schnellen Veränderung des Regelschiebers führen würde, entgegenwirkende Kräfte gebildet werden durch die ein zu schnelles, ein Ruckeln auslösendes Verstellen des Regelschiebers verhindert wird. Dabei kann die Konstruktion der Hauptregelfeder gegenüber der sonst sehr aufwendigen Regelfederkonstruktion für solche im Teillastbereich geregelte Regler sehr einfach gehalten werden und es wird eine bereits für die Spritzbeginnverstellung in Kraftstoffverteilereinspritzpumpen vorhandene drehzahlabhängig gesteuerte Druckquelle ausgenutzt. Mit der Ausgestaltung nach Anspruch 3 wird die Endabregelung der Kraftstoffeinspritzung in einfacher Weise gewährleistet.

Durch die in den weiteren Unteransprüchen aufgeführten Maßnahmen sind vorteilhafte Weiterbildungen und Verbesserungen der angegebenen Lösung möglich.

### Zeichnung

Zwei Ausführungsbeispiele der Erfindung sind in den Zeichnungen dargestellt und werden in der nachfolgenden Beschreibung näher erläutert. Es zeigen Figur 1 ein erstes Ausführungsbeispiel bei dem anhand einer schematischen Darstellung einer Verteilerkraftstoffeinspritzpumpe die Einrichtung zur Vermeidung schneller Drehzahländerungen offenbart wird, Figur 2 zeigt ein zweites Ausführungsbeispiel mit einer Einrichtung zur Vermeidung schneller Drehzahländerungen bei der berücksichtigt ist, daß die Muffenkraft mit dem Quadrat der Drehzahl steigt, während der Innenraumdruck nur proportional zur Drehzahl steigt und daher eine bestimmte Anpassungseinrichtung erforderlich ist, Figur 3 zeigt das entsprechende Anpassungsdiagramm der Anpassungseinrichtung.

### Beschreibung der Ausführungsbeispiele

Bei dem sehr vereinfacht in Figur 1 dargestellten ersten Ausführungsbeispiel wird ein Pumpenkolben 1 durch nicht dargestellte Mittel in eine hin- und hergehende und gleichzeitig rotierende Bewegung versetzt. Vom nicht dargestellten und durch den Pumpenkolben begrenzten Pumpenarbeitsraum führt ein im Pumpenkolben 1 verlaufender Entlastungskanal 2 zur Oberfläche des Pumpenkolbens 1 und wird dort durch einen Regelschieber 3 gesteuert. Bei der hin- und hergehenden Bewegung des Pumpenkolbens 1 wird nach Zurücklegung eines bestimmten Hubes je nach Lage des Regelschiebers 3 früher oder später dieser Entlastungskanal 2 aufgesteuert, wodurch die Einspritzung unterbrochen wird. Die axiale Lage des Regelschiebers 3 entspricht somit der eingespritzten Menge.

Der Regelschieber 3 wird durch einen zweiarmigen Reglerhebel 13 axial verschoben. Der Reglerhebel 13 ist um eine Achse 5 schwenkbar und mit einem Zapfen 6 greift der Reglerhebel 13 in eine Nut 7 des Regelschiebers 3 und betätigt dadurch den Regelschieber 3. Am anderen Ende dieses Reglerhebels 13 greift eine Regelfeder 25 an, die über einen Verstellhebel 26 in der Verspannung willkürlich veränderbar ist, wobei der Verstellweg des Verstellhebels mittels einer Justierschraube 27 begrenzt ist. Dabei entspricht die Stellung des Einstellhebels 26 der jeweiligen beispielsweise durch das Gaspedal des Fahrzeugs angegebenen Last, bzw. dem Drehmomentwunsch des Fahrers der Brennkraftmaschine. Außerdem greift am Reglerhebel 13 ein mit einer der Brennkraftmaschinendrehzahl synchroner Drehzahl angetriebener Drehsignalgeber 8 mit einer über Fliehgewichte 9 verschiebbaren Verstellmuffe 10.

Außerdem greift am Reglerhebel 13 eine sich variable abstützende Feder 20 an, deren anderes Ende mit einem Kolben 21 bzw. dessen Kolbenstange verbunden ist. Der Kolben 21 trennt, in einem an dem Pumpengehäuse 14 befestigten, im drehzahldruckabhängigen Saugraum liegender Nachführzylinder 22, eine Kammer 33 von einer Kammer 34 die kolbenstangenseitig gelegen ist und zum Saugraum hin offen ist. Der maximale axiale Hub des Kolbens wird begrenzt durch Anschläge 23 und 24, die im Nachführzylinderinnenraum angeordnet sind. Der Kolben 21 ist auf der der Feder 20 abgewandten Seite 31, mit einer Druckfeder 30 belastet, die an die Kolbenseite 31 drückt und sich auf der Gegenseite auf der Nachführzylinderinnenstirnseite 32 abstützt. Eine Längsbohrung 35 mit Drossel 36 im Kolben 21 verbindet die Kammern 33, 34 beidseits des Kolbens 21. Von der Kammer 33, in die die Druckfeder 30 eingebracht ist, führt eine Entlastungsleitung 40 weg, in die eine Rücklaufleitungsdrossel 37 eingefügt ist. Der Kolben als bewegliche Wand kann auch durch eine in einem Gehäuse unter Bildung der zwei Kammern 33 und 34 eingespannte Stellmembran ersetzt werden.

Bei dem in der Figur 2 dargestellten zweiten Ausführungsbeispiel greift gleichfalls am Reglerhebel 13 eine sich variable abstützende Feder 20 an, deren anderes Ende mit dem Kolben 21, bzw. dessen Kolbenstange verbunden ist. Der Kolben 21 ist gleichfalls in einem an dem Pumpengehäuse 14 befestigten Nachführzylinder 22 geführt und auch hier wird der maximale axiale Kolbenhub durch die Anschläge 23 und 24 begrenzt.

Die Druckfeder 30 von Figur 1 ist bei Figur 2 durch eine Anpasseinrichtung 41 ersetzt. Über eine Längsbohrung 35 mit Drossel 36 im Kolben sind auch hier die beiden Kammern 33 und 34 des Nachführzylinders 22 verbunden. Von der Kammer 33 führt eine Verbindungsleitung 42 zur Anpasseinrichtung 41. Die Anpasseinrichtung 41 ist in mit drehzahlabhängigem Kraftstoffdruck beaufschlagten Saugraum untergebracht und besteht aus einem den Durchtritt der Verbindungsleitung 42 zur Entlatungsleitung 52 steuernden Kolben 45, dessen Stirnseite 44 dem Saugraumdruck ausgesetzt ist und in einem Zylinder 46 axial verschiebbar ist. Die Verschiebung des Kolbens 45 erfolgt gegen die Kraft einer Rückstellfeder 47 von Anschlägen 48 aus, an denen der Kolben 45 in Ausgangslage anliegt. In Ausgangslage ist eine Drosselöffnung 49 mit bestimmten geformten Querschnitt A_{Dr} im Kolben 45 so angeordnet, daß die Drosselöffnung 49 noch nicht vor der Öffnung 50 der Verbindungsleitung 42 steht und erst bei erhöhtem Saugraumdruck eine Verbindung zwischen Verbindungsleitung 42 und Drosselöffnung 49 hergestellt wird. Der Kraftstoffdruck bzw. der Druck in der Kammer 33 des Nachführzylinders 22 kann dann über die Drosselöffnung 49 und den Kolbeninnenraum 51 und die von diesem abführende Entlastungsleitung 52 abgebaut werden.

Die Einrichtung zur Vermeidung schneller Ruckelschwingungen einer Kraftstoffeinspritzpumpe arbeitet folgendermaßen:

Bei langsamen Drehzahländerungen, wird der mit z.B. steigender Drehzahl ansteigende Saugraum-Innenraumdruck P_{I} beaufschlagte Kolben 21 des Nachführzylinders 22 von der Kolbenkammerseite 34 her verschoben. Langsames Verschieben ist möglich, da genügend Zeit vorhanden ist, um die Drosseln mit Kraftstoff zu durchströmen. Das Verschieben des Kolbens kompensiert durch Spannen der Feder 20, die mit dem Spannhebel 13 verbunden ist, die über die Drehzahl ansteigende Kraft der Verstellmuffe 10 des Drehzahlsignalgebers 8, die ebenfalls auf den Reglerhebel 13 wirkt. Daher kommt es bei langsamen Drehzahländerungen zu keinen oder nur kleinen Regelschieberänderungen. Der Regler arbeitet somit als Teillastversteller, bei dem die Einspritzmengenverstellung der Verstellhebelverstellung folgt, obwohl als Regelfeder eine bezüglich der Spannung kontinuierlich verstellbare Zugfeder dient.

Damit die Einrichtung erst ab einer bestimmten Startdrehzahl, oberhalb des Leerlaufs, zu arbeiten beginnt, ist die in der Stärke einstellbare Druckfeder 30 vorgesehen, die vorzugsweise als weiche Druckfeder ausgebildet ist.

Um ein Abregeln der Kraftstoffeinspritzmenge bei Erreichen der Höchstdrehzahl zu erzielen, wird der Anschlag 23 benötigt. Denn mit steigender Drehzahl erhöht sich der Saugraum-Innenraumdruck P_{I} und verschiebt den Kolben 21 bis an den Anschlag 23, was gleichfalls die Feder 20 stärker spannt, da nun aber die Spannung der Feder 20 nicht mehr erhöht werden kann, übersteigt die durch die Verstellmuffe 10 und den Drehzahlsignalgeber 8 bei höheren Drehzahlen erzeugte Kraft, die auf den Reglerhebel 13 wirkt, die Kraft, die durch die Feder 20 und die Regelfeder 25 auf Reglerhebel 13 wirkt, so daß der Reglerhebel 13 über die Drehachse 5 den Regelschieber 3 so verstellt, daß dieser den Entlastungskanal 2 zum Saugraum zu einem früheren Pumpenkolbenhub öffnet und damit die Kraftstoffeinspritzmenge abregelt.

Bei schnellen Drehzahländerungen erhöht sich der Saugraum-Innenraumdruck P_{I} sehr schnell, es wirkt daher kurzfristig ein hoher Druck auf die Kolbenseite 29 des Kolbens 21, was normalerweise zu schnellen Kolbenbewegungen im Nachführzylinder 22 führen müßte. Daß dies nicht so ist, verhindern die Drosseln 36 und 37 bzw. 49, denn diese lassen erst eine Kolbenverschiebung zu, wenn die entsprechende Menge Kraftstoff durch die Drosseln 36 und 37 verdrängt ist. Das führt dazu, daß bei schnellen Drehzahländerungen der Kolben 21 quasi starr im Nachführzylinder 22 stehen bleibt, so daß die Einrichtung zunächst, wie ein Verstellregler mit den Federn 20 und 25 wirkt der bei der schnellen Drehzahländerung um die Kraftstoffeinspritzmenge abregelt, d.h. bei Drehzahlerhöhung die Menge reduziert bzw. umgekehrt. Folglich ergibt sich, eine rasche Anpassung die ein sogenanntes "Ruckeln" verhindert.

Die Drosseln 36 und 37 sind vorgesehen, damit die Kammer 33 des Nachführzylinders 22 ständig durchströmt wird und damit der Druck in der Kammer 33 des Nachführzylinders 22, der über die Drossel 37 und die Rücklaufleitung 38 mit einem drucklosen Zustand verbunden ist, immer größer als null bar bleibt, denn sonst hätte man bei Richtungswechsel des Kolbens sogenannte "Nulldurchgänge" des Drucks in der Kammer 33 und dQ/dp wäre unendlich.

Bei entsprechender Abstimmung der Variablen der Einrichtung wird eine Phasenvordrehung des Verstellmuffenweges gegenüber der Drehzahl erreicht.

Die Einrichtung entsprechend Figur 2 funktioniert wie die Einrichtung nach Figur 1 nur berücksichtigt diese Einrichtung nach Figur 2 noch die Tatsache, daß die Kraft auf die Feder 20 und damit auf den Reglerhebel 13 proportional zur Drehzahl und dem Innenraumdruck P_{I} steigt, während die Kraft die durch die Verstellmuffe 10 und den Drehzahlsignalgeber 8 erzeugt wird, und die gleichfalls auf den Reglerhebel 13 wirkt, mit dem Quadrat der Drehzahl steigt. Daher über wiegt mit steigender Drehzahl die Verstellmuffenkraft gegenüber den Kräften die durch die Federn 20 und 25 erzeugt werden, was zu einer raschen Abregelung führen würde.

Diesem Nachteil wird durch die Anpasseinrichtung 41 entgegengewirkt. Ein entsprechend geformter Querschnitt (A_{Dr}) der Drosselöffnung 49 wird über den Kolben 45 und die Rückstellfeder 47 so gesteuert, daß sich durch Absenken des Drucks in der Kammer 33 des Nachführzylinders 22 ein mit dem Quadrat der Drehzahl ansteigender Kraftverlauf der Federkraft der Feder 20, die an den Reglerhebel 13 angreift, ergibt. Der Anstieg dieser, an die Feder 20 angreifenden Kraft entspricht der Muffenkraft.

Wie bei der Einrichtung nach Figur 1, wo die Feder 30 den Zeitpunkt des Wirkungsbeginns bestimmt, so bestimmt bei der Einrichtung nach Figur 2 die Rückstellfeder 47, deren Verstellung vom drehzahlabhängigen Druck bestimmt wird, ab welchem Zeitpunkt die Anpasseinrichtung 41 zur Wirkung kommt.

Das Diagramm entsprechend Figur 3 zeigt, die durch die Änderung des Querschnitts der Drosselöffnung 49 über die Drehzahl zunehmende Drosselöffnung, was zu einer entsprechenden Kraft an der Feder 20 führt, die der Verstellmuffenkraft entgegen wirkt.

## Patentansprüche

1. Kraftstoffeinspritzpumpe für Brennkraftmaschinen mit Drehzahlregler, mit einem, um eine Achse schwenkbaren an einen Regelschieber (3) angelenkten Reglerhebel (13), an dem eine drehzahlabhängige Stellkraft, welche durch einen Drehzahlsignalgeber (8) erzeugt wird, entgegen einer willkürlich verstellbaren Rückstellkraft einer Regelfeder (25) angreift, und an dem eine zusätzliche drehzahlabhängige Kraft, parallel zur Stellkraft und dieser entgegengerichtet angreift, dadurch gekennzeichnet, daß mit dem Reglerhebel zur Übertragung der zusätzlichen Kraft eine bewegliche Wand (31) verbunden ist, die zwei ortsfest angeordnete Arbeitsräume (33, 34) voneinander trennt, die über eine Drossel (35, 36) miteinander verbunden sind, wobei im einen der Arbeitsräume (33, 34) ein drehzahlabhängig gebildeter Steuerdruck und im anderen der Arbeitsräume (34, 33) ein Referenzdruck herrscht

2. Kraftstoffeinspritzpumpe nach Anspruch 1, daduch gekennzeichnet, daß die bewegliche Wand über eine Feder (20) mit dem Reglerhebel verbunden ist

3. Kraftstoffeinspritzpumpe nach Anspruch 1 oder 2, dadurch gekennzeichnet, daß die bewegliche Wand (21) zwischen zwei Anschlägen (23 und 24) bewegbar ist.

4. Kraftstoffeinspritzpumpe nach Anspruch 3, dadurch gekennzeichnet, daß die bewegliche Wand (21) mit einer, entgegen der Korrekturfeder wirkenden weichen Rückstellfeder (30) beaufschlagt ist.

5. Kraftstoffeinspritzpumpe nach Anspruch 4, dadurch gekennzeichnet, daß der andere Arbeitsraum (33) über eine zweite Drossel (37) entlastbar ist

6. Kraftstoffeinspritzpumpe nach Anspruch 5, dadurch gekennzeichnet, daß die zweite Drossel (37) drehzahlabhängig steuerbar ist.

7. Kraftstoffeinspritzpumpe nach Anspruch 6, dadurch gekennzeichnet, daß die zweite Drossel (37) ab einer bestimmten niedrigen Drehzahl bei Drehzahlzunahme geöffnet wird und unterhalb dieser niedrigen Drehzahl geschlossen ist.

## Claims

1. Fuel injection pump for internal combustion engines with a speed governor, with a governor lever (13) which is swivellable about a pivot, is coupled to a control slide (3) and on which a speed-dependent actuating force produced by a speed sensor (8) acts counter to an arbitrarily adjustable restoring force of a governor spring (25) and on which an additional speed-dependent force acts parallel to the actuating force and in the opposite direction to the latter, characterised in that connected to the governor lever for the purpose of transmitting the additional force is a movable wall (31) which separates two fixedly arranged working spaces (33, 34) connected to one another via a restrictor (35, 36), a control pressure formed as a function of the speed prevailing in one of the working spaces (33, 34) and a reference pressure prevailing in the other of the working spaces (34, 33).

2. Fuel injection pump according to Claim 1, characterised in that the movable wall is connected to the governor lever via a spring (20).

3. Fuel injection pump according to Claim 1 or 2, characterised in that the movable wall (21) can be moved between two stops (23 and 24).

4. Fuel injection pump according to Claim 3, characterised in that the movable wall (21) is acted upon by a soft return spring (30) acting counter to the correction spring.

5. Fuel injection pump according to Claim 4, characterised in that the other working space (33) can be relieved via a second restrictor (37).

6. Fuel injection pump according to Claim 5, characterised in that the second restrictor (37) is controllable as a function of the speed.

7. Fuel injection pump according to Claim 6, characterised in that, from a certain low speed, the second restrictor (37) is opened in the case of a speed increase and is closed below this low speed.

## Revendications

1. Pompe d'injection de carburant pour moteurs à combustion interne avec régulateur de vitesse de rotation, avec un levier de régulateur (13), susceptible de pivoter sur un axe et articulé à un tiroir de réglage (3), levier de régulateur (13), sur lequel agit, contre l'effort de rappel réglable à volonté d'un ressort de réglage (25), un effort de réglage dépendant de la vitesse de rotation et qui est produit par un émetteur de signaux de vitesse de rotation (8), tandis que sur ce levier de régulateur (13) agit également, parallèlement à l'effort de réglage et en sens inverse de celui-ci, un effort supplémentaire dépendant de la vitesse de rotation, pompe d'injection de carburant caractérisée en ce qu'au levier de régulateur (13) est reliée, pour transmettre l'effort supplémentaire, une paroi mobile (21) qui sépare l'une de l'autre deux chambres de travail (33, 34) disposées à poste fixe et qui sont reliées ensemble par l'intermédiaire d'un étranglement (35, 36), cependant que dans une des chambres de travail (33, 34) règne une pression de commande dépendant de la vitesse de rotation, tandis que dans l'autre chambre de travail (34, 33) règne une pression de référence.

2. Pompe d'injection de carburant selon la revendication 1, caractérisée en ce que la paroi mobile est reliée au levier du régulateur par l'intermédiaire d'un ressort (20).

3. Pompe d'injection de carburant selon la revendication 1 ou la revendication 2, caractérisée en ce que la paroi mobile (21) est susceptible de se déplacer entre deux butées (23 et 24).

4. Pompe d'injection de carburant selon la revendication 3, caractérisée en ce que la paroi mobile (21) est sollicitée par un ressort de rappel mou (30) agissant en sens inverse du ressort de correction.

5. Pompe d'injection de carburant selon la revendication 4, caractérisée en ce que l'autre chambre de travail (33) est susceptible d'être délestée par l'intermédiaire d'un second étranglement (37).

6. Pompe d'injection de carburant selon la revendication 5, caractérisée en ce que le second étranglement (37) est susceptible d'être commandé en fonction de la vitesse de rotation.

7. Pompe d'injection de carburant selon la revendication 6, caractérisée en ce que le second étranglement (37) est ouvert à partir d'une vitesse de rotation basse déterminée lorsque la vitesse de rotation augmente, et est fermé au-dessous de cette vitesse de rotation basse.
